# EUROPÄISCHE PATENTSCHRIFT

(11) **EP 0 270 109 B1**
(45) Veröffentlichungstag und Bekanntmachung des Hinweises auf die Patenterteilung: **17.06.1992**
(21) Anmeldenummer: 87117883.6
(22) Anmeldetag: 03.12.1987
(51) Int. Cl.: B65B 41/18

(54) **Verfahren und Vorrichtung zum Recken von Materialbahnen, insbesondere Deckelfolienbahnen für Verpackungsbehältnisse**
Method and device for stretching webs of material, especially lid foil webs for packaging containers
Procédé et dispositif pour étirer des bandes de matériau, spécialement des bandes à couvercles pour récipients d'emballage

(30) Priorität: 04.12.1986 DE 3641415
(43) Veröffentlichungstag der Anmeldung: 08.06.1988
(73) Patentinhaber: Finnah GmbH, D-4422 Ahaus (DE)
(72) Erfinder: Finnah, Josef, D-4422 Ahaus (DE)
(74) Vertreter: Busse & Busse Patentanwälte

(56) Entgegenhaltungen:
- DE-A- 3 026 856
- DE-A- 3 423 386
- US-A- 3 432 672
- US-A- 4 018 028

## Beschreibung

Die Erfindung bezieht sich auf ein Verfahren zum Recken von Materialbahnen, insbesondere Deckelfolienbahnen für Verpackungsbehältnisse gemäß dem Oberbegriff des Anspruchs 1. Ferner bezieht sich die Erfindung auf eine Vorrichtung zum Recken von Materialbahnen gemäß dem Oberbegriff des Anspruchs 3.

Bei einem bekannten Verfahren der oben genannten Art (DE-A-34 23 386) findet eine von einer Vorratsrolle ablaufende Materialbahn Verwendung, deren Papierschicht als Ganzes herstellerseitig bereits hydratisiert und zur Vermeidung von Verdunstungserscheinungen mit einem Überdrucklack überzogen ist. Eine derartige Materialbahn setzt ein Bedrucken und Trocknen von Druckfarben vor dem Hydratisierungsvorgang voraus, ist aufgrund nicht auszuschließender, sondern nur verringerbarer Verdunstung nur begrenzt lagerfähig, hat ein um das Gewicht der Feuchtigkeit und des Überdrucklackes erhöhtes Transportgewicht und bietet erhöhte Beschädigungsgefahren der Papierschicht nach dem Recken und auch nach dem Vereinzeln und Aufbringen von Deckeln auf ihren Verpackungsbehältnissen dar.

Zur Durchführung des bekannten Reckverfahrens kann eine Bremsvorrichtung vorgesehen sein, die auf den Träger der Vorratsrolle für die Materialbahn einwirkt. Für Materialbahnen, die aus einschichtigem Material, z.B. Kunststoffolie, Aluminiumfolie od.dgl., bestehen, sind auch Reckvorrichtungen bekannt, die ein gegen einen aufgespannten Bahnabschnitt einrückbares Reckwerkzeug aufweisen (US-A-4 018 028).

Anstelle einer herstellerseitigen Hydratisierung der Papierschicht kann eine solche auch in einer von der Materialbahn vor dem Reckvorgang durch Streckkontrollrollen durchlaufenen Dampfkammer vorgenommen werden. Auch hierbei erfaßt die Befeuchtung die Papierschicht der gesamten Materialbahn, während die Dehnungskräfte nur begrenzt kontrollierbar in die in Bewegung befindliche Bahn eingetragen werden.

Der Erfindung liegt die Aufgabe zugrunde, ein Verfahren und eine Vorrichtung zu schaffen, mit denen eine Papierschicht umfassende, gegebenenfalls bedruckte, ansonsten aber unvorbereitete Materialbahnen, insbesondere Deckelfolienbahnen, in einem bei derartigen Bahnen üblichen Ausmaß ohne Auftreten von Beschädigungen in der Papierschicht gereckt werden können.

Diese Aufgabe löst das Verfahren ausgehend von einem solchen nach dem Oberbegriff des Anspruchs 1 (siehe DE-A-3 423 386) mit den Merkmalen des kennzeichnenden Teils des Anspruchs 1.Die Vorrichtung löst diese Aufgabe ausgehend von einer solchen nach dem Oberbegriff des Anspruchs 3 (siehe US-A-4 018 028) mit den Merkmalen des kennzeichnenden Teils des Anspruchs 3. Hinsichtlich wesentlicher weiterer Ausgestaltungen der Erfindung wird hinsichtlich des Verfahrens auf Anspruch 2 und hinsichtlich der Vorrichtung auf die Ansprüche 4 bis 12 verwiesen.

Verfahren und Vorrichtung ermöglichen ein schnelles, zuverlässiges und beschädigungsfreies Recken von eine Papierschicht umfassenden Materialbahnen, die weder einer herstellerseitigen Vorbereitung bedürfen noch bei ihrer Weiterverarbeitung besonderen Gefährdungen ausgesetzt sind. Die Konzentration der durch die Anfeuchtung herbeigeführten Erweichung der Papierschicht auf den jeweils zu reckenden Bahnabschnitt ermöglicht einen präzisen Reckvorgang ohne Druckbildverzerrungen, während gleichzeitig die Möglichkeit gegeben ist, Bedruckungs- und nachfolgende Druckfarbentrockungsvorgänge vom Bahnhersteller unabhängig durchzuführen, z.B. auch unmittelbar vor einem Reckvorgang oder nach diesem und vor Erreichen der Deckelsiegelungsstation. Da die Papierschicht nur eine Zwischenerweichung erfährt, die sich im wesentlichen auf den Bereich der Reckstation beschränkt, werden Kleb- oder Siegelvorgänge nicht durch Feuchtigkeit in der Papierschicht beeinträchtigt, so daß diese unmittelbar nach dem Recken des Bahnabschnittes ausgeführt werden können.

Zahlreiche weitere Vorteile und Einzelheiten ergeben sich aus der nachfolgenden Beschreibung eines Ausführungsbeispiels des Gegenstands der Erfindung, das in der Zeichnung näher veranschaulicht ist. Diese Zeichnung zeigt in schematischer Darstellung eine abgebrochene Seitenansicht einer Reckvorrichtung, die ein gesondertes Gerät bilden oder auch Teil einer Verpackungsmaschine sein kann.

Die in der Zeichnung veranschaulichte Reckvorrichtung umfaßt ein Vorrichtungsgestell 1, das Umlenkrollen 2,3,4 und 5 für eine Materialbahn 6 lagert, die zumindest aus zwei Schichten besteht. Eine dieser Schichten, und zwar die jeweils in der Zeichnung unterste Schicht, besteht aus Papier, das beispielsweise auf eine Polyäthylenfolie aufkaschiert ist. Anstelle einer solchen Polyäthylenfolie kann jede andere geeignete Kunststoff- oder auch eine Metallfolie Anwendung finden, jedoch sind Kunststoffolie aufgrund niedriger Kosten und guter Verarbeitungseigenschaften bevorzugt.

Nach Passieren der Umlenkrolle 3 überläuft die Materialbahn 6, deren Bahnlaufrichtung durch die eingezeichneten Pfeile veranschaulicht ist, eine Bahnbefeuchtungsvorrichtung 7, wonach sie eine erste Spannvorrichtung 8 passiert, ein Reckwerkzeug 9 überläuft und schließlich eine zweite Spannvorrichtung 10 durchläuft, bevor sie nach Passieren der Umlenkrollen 4 bzw. 5 die Reckvorrichtung wieder verläßt.

Die Spannvorrichtungen 8,10 umfassen obere bzw. untere Klemmbacken 11,12, die mittels eines Antriebs gegen die Bahn einrückbar sind und in eingerückter Stellung diese zwischen sich festlegen. Dadurch wird zwischen den Spannvorrichtungen 8,10 ein Bahnabschnitt 13 aufgespannt, welcher der Reckung durch das Reckwerkzeug 9 unterliegt.

Für die Klemmbacken 11,12 der Spannvorrichtungen 8,10 können gesonderte Antriebe vorgesehen sein, jedoch besteht auch die Möglichkeit, die Betätigung der Klemmbacken 12 durch ein Joch 14 vorzunehmen, das durch den Druckmittelzylinder 15 für das Druckstück 16 des Klemmwerkzeugs 9 mitbetätigbar ist. In diesem Falle sind die oberen Klemmbacken unmittelbar oberhalb der Ebene des Bahnabschnitts 13 ortsfest am Vorrichtungsgestell 1 abgestützt, und die unteren Klemmbacken 12 sind mit dem Joch 14 verbunden, das seinerseits mit der Kolbenstange 17 des Druckmittelzylinders 15 verbunden sein kann.

Das Druckstück 16 des Reckwerkzeugs 9 weist eine bogenförmig gewölbte Druckeingriffsfläche 18 auf, die bevorzugt als Zylindersegmentfläche ausgebildet ist.

Die in Bahnlaufrichtung gemessene abgewinkelte Länge der Druckeingriffsfläche 18 entspricht annähernd der entsprechend gemessenen Länge des aufgespannten Bahnabschnitts 13, so daß während des Reckvorganges der Bahnabschnitt 13 nahezu über seine gesamte Länge in Druckeingriff mit dem Druckstück 16 gelangt.

Die Druckeingriffsfläche 18 des Druckstücks 16 ist bevorzugtermaßen beheizbar, und das Druckstück 16 kann zu diesem Zweck elektrische Heizspiralen 19 oder dg.dgl. Heizmittel aufweisen, die vorteilhaft eine bereichsweise unterschiedliche Beheizung der Druckeingriffsfläche 18 ermöglichen. Durch eine solche unterschiedliche Beheizung wird dem Druckstück 16 an der Druckeingriffsfläche 18 ein Temperaturprofil in Bahnlaufrichtung vorgegeben, das in der Reckeingriffszeit zwischen Druckstück 16 und Bahnabschnitt 13 eine Übertragung einer pro Flächeneinheit gleichen Wärmemenge von der Druckeingriffsfläche 18 auf den Bahnabschnitt 13 sicherstellt. Da die Eingriffszeit zwischen der Druckeingriffsfläche 18 und dem Bahnabschnitt 13 im Bereich der Kulminationslinie des Druckstücks 16 am längsten und im Bereich der vorlaufenden und der nachlaufenden Randkante des Druckstücks 16 am kürzesten ist, sieht das Temperaturprofil vor, daß die Temperatur der Druckeingriffsfläche 18 von der Kulminationslinie zu der vorlaufenden bzw. nachlaufenden Randkante der Druckeingriffsfläche 18 hin in einem Verhältnis ansteigt, das der in diesen Richtungen fortschreitend abnehmenden Druckeingriffszeit Rechnung trägt.

Zusätzlich zu dieser Erwärmung des zu reckenden Bahnabschnitts 13 zum Zwecke der Trocknung dessen Papierschicht kann auch noch eine weitere Trocknungsstation der Spannvorrichtung 10 nachgeordnet werden, beispielsweise im Bereich zwischen den Umlenkrollen 4 und 5.

Die Bahnbefeuchtungsvorrichtung 7 ist bei dem dargestellten Beispiel und bevorzugt als Sprühvorrichtung ausgebildet, die zumindest eine Sprühdüse ,vorzugsweise eine Breitschlitzdüse , umfaßt. Diese kann annähernd Bahnbreite besitzen oder aber ein Sprühfeld haben, das die Bahnbreite unterschreitet. In letzterem Falle ist die Sprühdüse mittels eines Schlittens, Wagens od.dgl. Trägers 21 in einer Führung 22 quer zur Bahnlaufrichtung mittels eines nicht näher veranschaulichten Antriebs hin- und herbewegbar ist.

Anstelle einer einzelnen Sprühdüse kann die Sprühvorrichtung 20 auch eine Mehrzahl von im Abstand nebeneinander und quer zur Bahnlaufrichtung verteilt angeordnete Sprühdüsen umfassen, die in Bahnlaufrichtung auch in mehreren Reihen hintereinander angeordnet sein können. Im letzteren Falle sind die Sprühdüsen vorzugsweise auf Lücke gesetzt. Auch derartige Düsenanordnungen können ein Sprühfeld von Bahnbreite oder ein solches von geringerer Breite darbieten, wobei in letzterem Falle welchem Falle wiederum eine hin- und hergehende Querbewegung mittels des Trägers 21 vorzusehen ist.

Die Bahnbefeuchtungsvorrichtung 7 kann statt dessen auch als Walzenauftragsvorrichtung ausgebildet sein, wobei die Auftragswalze unmittelbar als Tauchwalze Flüssigkeit aus einem Vorrat auf die Bahn übertragen oder die zu übertragende Flüssigkeit von einer Spenderwalze oder -vorrichtung übernehmen kann.

Bei Transport durch beispielsweise ein Förderwalzenpaar 23 überläuft die Materialbahn 6 auf dem Wege zwischen die Spannvorrichtungen 8,10 die Bahnbefeuchtungsvorrichtung 7, welche der ihr gegenüberliegenden Papierschicht Feuchtigkeit in einem an die jeweiligen Verhältnisse anpaßbaren Ausmaß zuführt. Als Befeuchtungsmittel kann destilliertes Wasser Anwandung finden, gegebenenfalls mit Zusatzstoffen, z.B. solchen, die den Trocknungsvorgang begünstigen oder Verfestigungswirkungen nach dem Trocknungsvorgang entfalten.

Befindet sich ein im vorliegenden Beispiel unterseitig im Bereich seiner Papierschicht vollständig an- bzw. durchgefeuchteter Bahnabschnitt 13 zwischen den Spannvorrichtungen 8,10, werden diese zum Festlegen des Bahnabschnitts 13 eingerückt bzw. geschlossen, wonach das Druckstück 16 betätigt und gegen den aufgespannten Bahnabschnitt 13 eingerückt wird. Der Hubweg des Druckstücks 16 wird durch das gewünschte Reckmaß unter Berücksichtigung der Form der Druckeingriffsfläche 18 bestimmt und jeweils vorgegeben durch eine Steuerungsvorrichtung, die unter Abtasten von Bahnmarkierungen das erforderliche Reckmaß ermittelt.

Durch die Beheizung der Druckeingriffsfläche 18 erfolgt bereits während des Reckvorganges eine Trocknung der Papierschicht, die vollständig sein kann. Sofern in Abhängigkeit von Besonderheiten von zur Verwendung kommender Materialien eine vollständige Trocknung im Bereich der Reckstation unerwünscht oder nicht durchführbar ist, kann der Spannvorrichtung 10 eine Trocknungsstation nachgeschaltet sein, beispielsweise im Bereich zwischen den Umlenkrollen 4,5, die zusätzlich oder allein die Trocknung herbeiführt.

## Patentansprüche

1. Verfahren zum intermittierenden, abschnittsweisen Recken einer zumindest zweischichtigen, eine Schicht aus Papier umfassenden, schrittweise vorbewegten Materialbahn, insbesondere Deckelfolienbahn, bei dem ein Bahnabschnitt der Materialbahn, dessen Papierschicht angefeuchtet ist, Dehnungskräften unterworfen wird, **dadurch gekennzeichnet,** daß die Materialbahn durch eine von zwei in Bahnlaufrichtung hintereinander angeordneten Spannvorrichtungen gebildete Reckstation hindurchgeführt und bei Stillstand der Materialbahn der zwischen den Spannvorrichtungen gelegene Bahnabschnitt eingespannt und den Dehnungskräften unterworfen wird, daß die Anfeuchtung der Papierschicht des zu reckenden Bahnabschnitts jeweils erst und lediglich in einem der Reckstation vorgeordneten Bereich vorgenommen wird, der mit dem nächsten Bewegungsschritt der Materialbahn in die Reckstation gelangt und den nächsten zu reckenden Bahnabschnitt bildet, und daß die befeuchtete Papierschicht des zu reckenden Bahnabschnitts während des Reckvorgangs der Einwirkung eines erhitzten Druckstücks zur Eintragung der Dehnungskräfte ausgesetzt wird.

2. Verfahren nach Anspruch 1, **dadurch gekennzeichnet,** daß die befeuchtete Papierschicht gereckter Bahnabschnitte im Anschluß an den Reckvorgang und vor einer Weiterverarbeitung der Bahn einem weiteren Trocknungsvorgang ausgesetzt wird.

3. Vorrichtung zum Recken von Materialbahnen (6), insbesondere Deckelfolienbahnen für Verpackungsbehältnisse, mit zwei im Abstand in Bahnlaufrichtung hintereinander angeordneten, einen zu reckenden Bahnabschnitt (13) aufspannenden, ein- und ausschaltbaren Spannvorrichtungen (8,10) mit jeweils gegen die Bahn einrückbaren Spanngliedern, insbesondere Klemmbacken (11,12) von Bahnbreite, und mit einem zwischen den Spannvorrichtungen (8,10) angeordneten Reckwerkzeug (9), das ein balkenförmiges, quer zur Bahnlaufrichtung ausgerichtetes, sich über die Bahnbreite erstreckendes Druckstück (16) sowie einen Antrieb (15) umfaßt, mittels dem das Druckstück (16) in einer senkrecht zur Ebene des aufgespannten Bahnstücks (13) ausgerichteten Bewegung aus einer einseitig zur Ebene des Bahnstücks (13) gelegenen Ausgangsstellung in eine Reckendstellung bewegbar ist, **dadurch gekennzeichnet,** daß in Bahnlaufrichtung unmittelbar vor der ersten Spannvorrichtung (8) eine Bahnbefeuchtungsvorrichtung (7) vorgesehen ist, die auf der gleichen Bahnseite wie das Reckwerkzeug (9) angeordnet und als Sprühvorrichtung (20) ausgebildet ist, und daß das Druckstück (16) eine im Querschnitt bogenförmig gewölbte, beheizbare Druckeingriffsfläche (18) aufweist.

4. Vorrichtung nach Anspruch 3, **dadurch gekennzeichnet,** daß die Bahnbefeuchtungsvorrichtung (7) eine Mehrzahl von im Abstand nebeneinander und quer zur Bahnlaufrichtung verteilt angeordneten Sprühdüsen umfaßt.

5. Vorrichtung nach Anspruch 3 oder 4, **dadurch gekennzeichnet,** daß in Bahnlaufrichtung mehrere Reihen von Sprühdüsen hintereinander angeordnet sind.

6. Vorrichtung nach Anspruch 5, **dadurch gekennzeichnet,** daß die Sprühdüsen auf Lücke versetzt sind.

7. Vorrichtung nach Anspruch 3, **dadurch gekennzeichnet,** daß die Sprühvorrichtung (20) eine Breitschlitz-Sprühdüse aufweist.

8. Vorrichtung nach einem der Ansprüche 3 bis 7**, dadurch** **gekennzeichnet,** daß die Sprühvorrichtung (20) ein Sprühfeld mit einer Breite aufweist, welche die Bahnbreite unterschreitet, und daß die Sprühvorrichtung (20) mittels eines Schlittens, Wagens od.dgl. Trägers (21) quer zur Bahnlaufrichtung hin und her bewegbar ist.

9. Vorrichtung nach einem der Ansprüche 3 bis 8**, dadurch** **gekennzeichnet,** daß die Druckeingriffsfläche (18) des Druckstücks (16) eine Zylindersegmentfläche bildet.

10. Vorrichtung nach Anspruch 9, **dadurch gekennzeichnet,** daß die in Bahnlaufrichtung gemessene, abgewickelte Länge der Druckeingriffsfläche (18) des Druckstücks (16) annähernd der entsprechend gemessenen Länge eines aufgespannten Bahnabschnitts (13) entspricht.

11. Vorrichtung nach Anspruch 10, **dadurch gekennzeichnet,** daß die Druckeingriffsfläche (18) bereichsweise unterschiedlich temperierbar ist.

12. Vorrichtung nach Anspruch 11, **dadurch gekennzeichnet,** daß die Druckeingriffsfläche (18) ein Temperaturprofil in Bahnlaufrichtung aufweist, das in der Druckeingriffszeit zwischen Druckstück (16) und Bahnabschnitt (13) eine Übertragung einer pro Flächeneinheit gleichen Wärmemenge von der Druckeingriffsfläche (18) auf den Bahnabschnitt (13) erbringt.

## Claims

1. Process for the intermittent portion-wise stretching of an at least two-layer web of material, particularly a lid foil web comprising one layer of paper, and moved forward step by step, wherein a portion of the web of material, the paper layer of which has been moistened, is subjected to stretching forces, characterized in that the web of material is passed through a stretching station formed of two tensioning arrangements mounted one behind the other in the direction of running of the web, and on the immobilization of the web of material the portion of the web situated between the tensioning arrangements is tensioned and subjected to the stretching forces, in that the moistening of the paper layer of the portion of web that is to be stretched is, in each instance, not effected till a predetermined region of the stretching station has been reached, and takes place only there, this region entering the stretching station with the next motion step of the web of material and forming the next portion of the web to be stretched, and in that the moistened paper layer of the portion of web to be stretched is subjected during the stretching process to the action of a heated pressure element for the integration of the stretching forces.

2. Process according to claim 1, characterized in that the moistened paper layer of stretched portions of web is subjected, after the stretching process and before a further processing of the web to a further drying process.

3. Device for stretching webs (6) of material, particularly lid foil webs for packaging containers with two tensioning devices (8, 10) able to be switched on and off, placed at a distance one behind the other in the direction of running of the web, tensioning a portion of web (13) to be stretched, with respective tensioning members engageable against the web, particularly clamping jaws (11, 12), from the web width, and with a stretching tool (9) mounted between the tensioning devices (8, 10), which comprises a beam-shaped pressure member (16) directed transversely to the direction of travel of the web and extending over the width of the web, as well as a drive (15) by means of which the pressure member (16) can be moved in a motion directed perpendicularly to the plane of the tensioned portion of web (13) from a starting position situated on one side of the plane of the portion of web (13) into a stretching final position, characterized in that, in the direction of travel of the web, immediately in front of the first tensioning device (8) a web moistening device (7) is provided which is mounted on the same side of the web as the stretching tool (9) and is designed as a spraying device (20), and in that the pressure member (16) has an arched heatable pressure engagement surface (18) which is arc-shaped in cross-section.

4. Device according to claim 3, characterized in that the web moistening device (7) has a plurality of spray nozzles mounted spaced and distributed transversely to the direction of travel of the web.

5. Device according to either claim 3 or 4, characterized in that several rows of spray nozzles are arranged one behind the other in the direction of travel of the web.

6. Device according to claim 5, characterized in that the spray nozzles are offset at intervals.

7. Device according to claim 3, characterized in that the spraying device (20) has a wide-slit spray nozzle.

8. Device according to one of claims 3 to 7, characterized in that the spraying device (20) has a spraying range with a width which does not extend to the whole of the web width, and in that the spraying device (20) can be moved to and fro transversely to the direction of travel of the web by means of a slide, carriage or similar carrier (21).

9. Device according to one of claims 3 to 8, characterized in that the pressure engagement surface (18) of the pressure member (16) forms a cylinder segment surface.

10. Device according to claim 9, characterized in that the developed length of the pressure engagement surface (18) of the pressure member (16) measured in the direction of travel of the web corresponds approximately to the correspondingly measured length of a tensioned web portion (13).

11. Device according to claim 10, characterized in that the pressure engagement surface (18) is heated to different degrees in regions.

12. Device according to claim 1, characterized in that the pressure engagement surface (18) has a temperature profile in the direction of travel of the web which, during the pressure engagement time between pressure member (16) and web portion (13), produces the transfer of an amount of heat identical per unit of area from the pressure engagement surface (18) onto the web portion (13).

## Revendications

1. Procédé pour l'étirage par sections, intermittent, d'une bande de matière au moins à deux couches, avançant pas à pas, comprenant une couche de papier, en particulier d'une bande de pellicule à couvercles, dans lequel une section de bande de la bande de matière, dont la couche de papier est humidifiée, est soumise à des forces d'étirage, caractérisé en ce que la bande de matière est entraînée à travers un poste d'étirage formé par deux dispositifs de serrage disposés l'un derrière l'autre dans le sens d'avancement de la bande et, lorsque la bande de matière est immobilisée, la section de bande située entre les dispositifs de serrage est tendue et est soumise aux forces d'étirage, que l'humidification de la couche de papier de la section de bande à étirer n'est effectuée que dans un domaine précédant le poste d'étirage qui parvient dans le poste d'étirage lors du pas d'avancement suivant de la bande de matière et forme la section de bande à étirer suivante, et que la couche de papier humidifiée de la section de bande à étirer est soumise, pendant l'opération d'étirage, à l'action d'un élément presseur chauffé, destiné à appliquer les forces d'étirage.

2. Procédé suivant la revendication 1, caractérisé en ce que la couche de papier humidifiée de sections de bande étirées est soumise, après l'opération d'étirage et avant un traitement ultérieur de la bande, à une autre opération de séchage.

3. Dispositif pour l'étirage de bandes de matière (6), en particulier de bandes de pellicule à couvercles pour des récipients d'emballage, comportant deux dispositifs de serrage (8, 10) enclenchables et déclenchables, disposés l'un derrière l'autre dans le sens d'avancement de la bande et destinés à tendre une section de bande (13) à étirer, comportant des éléments de serrage respectifs pouvant être engagés contre la bande, en particulier des mâchoires de serrage (11, 12) de la largeur de la bande et un outil d'étirage (9) installé entre les dispositifs de serrage (8, 10), qui comprend un élément presseur (16) en forme de poutre, orienté transversalement au sens d'avancement de la bande et s'étendant sur la largeur de la bande ainsi qu'un mécanisme d'entraînement (15) au moyen duquel l'élément presseur (16) peut être déplacé en un mouvement orienté perpendiculairement au plan de la section de bande tendue (13) à partir d'une position de départ située d'un côté du plan de la section de bande (13) vers une position finale d'étirage, caractérisé en ce que, dans le sens d'avancement de la bande, immédiatement en amont du premier dispositif de serrage (8) est prévu un dispositif humidificateur de bande (7) qui est disposé du même côté de la bande que l'outil d'étirage (9) et a la forme d'un dispositif pulvérisateur (20), et que l'élément presseur (16) présente une surface de pressage chauffable (18) bombée en arc de cercle en coupe.

4. Dispositif suivant la revendication 3, caractérisé en ce que le dispositif humidificateur de bande (7) comprend plusieurs ajutages de pulvérisation disposés à une certaine distance les uns à côté des autres et répartis transversalement au sens d'avancement de la bande.

5. Dispositif suivant la revendication 3 ou 4, caractérisé en ce que plusieurs rangées d'ajutages de pulvérisation sont disposées les unes derrière les autres dans le sens d'avancement de la bande.

6. Dispositif suivant la revendication 5, caractérisé en ce que les ajutages de pulvérisation sont disposés en quinconce.

7. Dispositif suivant la revendication 3, caractérisé en ce que le dispositif pulvérisateur (20) comprend un ajutage de pulvérisation à large fente.

8. Dispositif suivant l'une quelconque des revendications 3 à 7, caractérisé en ce que le dispositif pulvérisateur (20) présente une zone de pulvérisation d'une largeur qui est inférieure à la largeur de la bande et que le dispositif pulvérisateur (20) peut être animé d'un mouvement de va-et-vient au moyen d'un coulisseau, d'un chariot ou d'un porte-ajutage analogue (21), perpendiculairement au sens d'avancement de la bande.

9. Dispositif suivant l'une quelconque des revendications 3 à 8, caractérisé en ce que la surface de pressage (18) de l'élément presseur (16) est une surface en forme de segment de cylindre.

10. Dispositif suivant la revendication 9, caractérisé en ce que la longueur développée de la surface de pressage (18) de l'élément presseur (16), mesurée dans le sens d'avancement de la bande, correspond approximativement à la longueur mesurée de façon correspondante d'une section de bande (13) tendue.

11. Dispositif suivant la revendication 10, caractérisé en ce que la surface de pressage (18) peut être chauffée localement de manière différenciée.

12. Dispositif suivant la revendication 11, caractérisé en ce que la surface de pressage (18) présente un profil de températures dans le sens d'avancement de la bande qui, pendant le temps de pressage entre l'élément presseur (16) et la section de bande (13), assure la transmission d'une quantité de chaleur égale par unité de surface depuis la surface de pressage (18) vers la section de bande (13).
